# EUROPÄISCHE PATENTSCHRIFT

(11) **EP 1 053 863 B1**
(45) Veröffentlichungstag und Bekanntmachung des Hinweises auf die Patenterteilung: **01.03.2006**
(21) Anmeldenummer: 00109494.5
(22) Anmeldetag: 04.05.2000
(51) Int. Cl.: B30B 11/08, B30B 15/30

(54) **Vorrichtung zur Herstellung von Presslingen**
Apparatus for manufacturing moulded articles
Dispositif pour la fabrication des pièces moulées

(30) Priorität: 14.05.1999 DE 29908594 U
(43) Veröffentlichungstag der Anmeldung: 22.11.2000
(73) Patentinhaber: Fette GmbH, 21493 Schwarzenbek (DE)
(72) Erfinder: Minke, Wolfram, D-82515 Wolfratshausen (DE); Koch, Rudolf, D-83646 Wackersberg (DE)
(74) Vertreter: Graalfs, Edo

(56) Entgegenhaltungen:
- EP-A- 0 399 281
- DE-C- 19 533 903
- US-A- 3 460 487
- US-A- 4 108 338
- US-A- 5 713 272
- PATENT ABSTRACTS OF JAPAN vol. 013, no. 545 (M-902), 6. Dezember 1989 (1989-12-06) & JP 01 224200 A (YOSHITSUKA SEIKI:KK), 7. September 1989 (1989-09-07)

## Beschreibung

Die Erfindung betrifft eine Vorrichtung zur Herstellung von Preßlingen, vorzugsweise eine Tablettenmaschine, nach dem Oberbegriff des Anspruchs 1.

Bei der Herstellung von Preßlingen aller Art und insbesondere bei der Tablettenherstellung kommt der Dosierung des Einfüllgutes, d.h. der Preßmasse, vor allem bei der Verwendung von Hochleistungspressen, besondere Bedeutung zu. Derartige Hochleistungspressen bestehen im wesentlichen nach dem Stand der Technik aus einer rotierenden Matrizenplatte und einem diesem zugeordneten stationären Füllschuh zum Einfüllen des in der Matrize zu pressenden Einsatzmaterials.

Während die Dosiergenauigkeit durch den Einsatz von modifizierbaren Rührflügelschuhen auch bei hohen Leistungen gewährleistet werden kann, hat das Füllprinzip, das durch die Kombination des ortsfesten Füllschuhs über der rotierenden Matrizenscheibe gekennzeichnet ist, zur Folge, daß relativ hohe Materialverluste hingenommen werden müssen. Zwischen Füllschuh und Matrizenscheibe ist in der Regel eine Dichtleiste vorgesehen. Bei nicht exakter Einstellung des Füllschuhes kann es zum Metallabrieb bei den Füllschuhdichtleisten kommen. Der Metallabrieb kann in das zu fertigende Produkt gelangen, wodurch die sogenannten schwarzen Recken entstehen.

Bislang wird versucht, diese Problematik durch eine möglichst genaue Einstellung des Abstandes zwischen dem Füllschuh und der Matrizenscheibe vor der Inbetriebnahme zu lösen. Hier kommt es auf die Geschicklichkeit des Maschineneinrichters an, den Materialverlust zu optimieren und gleichzeitig den Abrieb der Dichtleisten zu minimieren. Während der laufenden Produktion ist es dann nicht mehr möglich, produktabhängige Korrekturen der Einstellung durchzuführen.

Aus US-A-4108338 ist ein Füllschuh für eine Tablettenmaschine bekannt geworden, bei der der Füllschuh an einem Sockel in geringem Abschnitt oberhalb der Matrizenscheibe angeordnet ist Eine vertikale Platte des Sockels weist einen vertikalen Schlitz auf, durch welchen eine Feststellschraube geführt ist, die mit einer Gewindebohrung einer Platte des Füllschuhs zusammenwirkt, um den Füllschuh von Hand in einem vorgegebenen Abstand zur Matrizenscheibe einzustellen. Aus EP-A-0399281 ist ein Füllschuh bekannt geworden, der mit Hilfe von Stellmotoren in einer vorgegebene Lage auf einen Matrizentisch einer Pulverpresse gebracht werden kann. Der Füllschuh liegt auf dem Matrizentisch auf und wird zwischen einer Füllposition und einer Warteposition hin und her bewegt.

Aufgabe der Erfindung ist es, dem vorgenannten Mißstand abzuhelfen. Insbesondere soll die Dosierung weiter verbessert werden und das Auftreten schwarzer Flecken auf der Oberfläche des Preßlings bzw. der Tablette soll minimiert werden.

Diese Aufgabe wird erfindungsgemäß durch die Kombination der Merkmale des Anspruchs 1 gelöst. Demnach wird ausgehend von einer Vorrichtung zur Herstellung von Preßlingen und insbesondere von Tabletten, gemäß dem Oberbegriff des Anspruchs 1 der Füllschuh über einen Stellmotor gegenüber der Oberfläche der rotierenden Matrizenplatte höheneinstellbar gelagert. Dadurch ist es möglich, durch höchst genaue Einjustierung, die im Bereich von 100stel mm liegen kann, den Abstand zwischen der Bodenplatte des Füllschuhs und der Matrizenscheibe soweit zu optimieren, daß in Abhängigkeit von der Zusammensetzung und Kömung des zu pressenden Gutes der Materialverlust individuell minimiert werden kann, wobei andererseits der Abstand so gewählt werden kann, daß es nicht zu einem Abrieb der Dichtleisten und somit zur Bildung der zu vermeidenden schwarzen Flecken kommt.

Die Bodenplatte des Füllschuhs ist auf einen über einen im Maschinengestell angeordneten Motor höhenverstellbaren Sockel montiert. Darüber hinaus ist eine Meßvorrichtung vorgesehen, über die der Abstand zwischen der Bodenplatte des Füllschuhs und der Oberfläche der rotierenden Matrizenscheibe gemessen wird. Hierdurch sind die auf die Produktqualität abgestellten Einstellwerte zum einen überwachbar und zum anderen reproduzierbar erfaßbar. Hier zu kann insbesondere eine Ausgabevorrichtung für die gemessenen Werte dienen.

Um eine Konstanz des optimierten Spaltabstands sicherzustellen, kann die Spaltbreite mittels eines Regelkreises, in welchem die Spaltbreite als Regelgröße einstellbar ist, selbst dann gewährleistet sein, wenn während der Rotationsbewegung der rotierenden Matrizenscheibe Höhendifferenzen auftreten.

Weitere Einzelheiten und Vorteile der Erfindung werden anhand eines in der Zeichnung dargestellten Ausführungsbeispiels erläutert. Die einzige Figur zeigt eine schematisch angelegte Prinzipskizze einer Ausführungsform der vorliegenden Erfindung.

Mit 10 ist in der Figur eine in ihrer Bauweise bekannte Maschine zur Herstellung von Tabletten bezeichnet. Da der Aufbau einer derartigen Maschine (Tablettenpresse) bekannt ist, wird auf die detaillierte Beschreibung des Aufbaus einer solchen Maschine an dieser Stelle verzichtet. Es werden nur die 10 beschrieben, die zum Verständnis der Erfindung notwendig sind.

In einem Maschinengestell 12 ist eine Matrizenscheibe 14 über einen hier nicht dargestellten Motor in Richtung des Pfeiles a in schrittweise Rotation versetzbar. Durch diese schrittweise Rotation wird jeweils eine hier nicht näher dargestellte Preßkammer (Matrize) zur Aufnahme des zu pressenden Füllgutes in ihre Aufnahmeposition gebracht. Die Aufnahmeposition wird durch einen stationären Füllschuh 16 definiert, über den das zu pressende Füllgut eingeführt wird. Als Füllschuh 16 kann beispielsweise ein im Stand der Technik bekannter Rührflügelfüllschuh verwendet werden.

Der Füllschuh 16 ist über eine Bodenplatte 18 auf einem Socke! 20 derart montiert, daß er in der in der Figur dargestellten Art und Weise zu der rotierenden Matrizenscheibe 14 positioniert ist. In dieser teilweise überdeckenden Position ergibt sich ein Spalt 22, dessen Breite vom Abstand zwischen der Unterseite der Bodenplatte 18 des Füllschuhs 16 und der Oberfläche der rotierenden Matrizenscheiben 14 abhängt. Zur Einstellung der Breite des Spaltes 22 ist der Sockel 20 über einen hoch genauen Stellmotors 15 in Doppelpfeilrichtung b verstellbar. Dabei kann die Rotationsbewegung des Stellmotors 15 durch ein beliebiges Getriebe auf den Sockel 20 übertragen werden. Der Stellmotor 15 und das Getriebe sind jedoch so ausgelegt, daß eine Einstellung der Breite des Spaltes 22 auf 100stel mm möglich ist

Die Breite des Spaltes 22 kann hier in einer in der Figur nicht näher dargestellter Art und Weise mittels einer Meßvorrichtung gemessen werden und mittels einer Ausgabeeinrichtung graphisch dargestellt werden. Hierdurch können die jeweils optimiert eingestellten Werte reproduzierbar erfaßt werden. Anstelle einer graphischen Darstellung können die Werte auch in einem elektronischen Speicher abgelegt werden.

Weiterhin kann die Breite des Spaltes 22 auch als Regelgröße eines Regelkreises dienen. Hierdurch kann ein optimaler Abstand zwischen dem Füllschuh 16 und der Matrizenscheibe 14 eingestellt werden, der auf Erfahrungswerten für bestimmte zu pressende Einsatzstoffe in einer in ihrer Bauweise ansonsten bekannten Maschine beruhen.

## Patentansprüche

1. Vorrichtung zur Herstellung von Preßlingen, vorzugsweise Tablettenmaschine, mit einer rotierenden Matrizenscheibe (14) und einem dieser zugeordneten stationären Füllschuh (16) zum Einfüllen des in Matrizen der Matrizenscheibe (14) zu pressenden Einsatzmaterials, wobei der Füllschuh (16), der über eine Bodenplatte (20) auf einem höhenverstellbarem Sockel (20) montiert ist, gegenüber der Oberfläche der rotierenden Matrizenscheibe höhenverstellbar ist, **dadurch gekennzeichnet, daß** der Füllschuh (16) mittels eines Stellmotors (15) höhenverstellbar ist und eine Messvorrichtung vorgesehen ist, die den Abstand zwischen der Bodenplatte (20) des Füllschuhs (16) und der Oberfläche der Matrizenscheibe (14) mißt.

2. Vorrichtung nach Anspruch 1, **dadurch gekennzeichnet, daß** die von der Abstandsmessvorrichtung gemessenen Abstandswerte über eine Ausgabevorrichtung anzeigbar sind.

3. Vorrichtung nach Anspruch 1 oder 2, **dadurch gekennzeichnet, daß** die Abstandswerte eine Regelgröße eines Regelkreises sind zur Abstandsregelung des Füllschuhs (16) von der Matrizenscheibe (14).

## Claims

1. Apparatus for manufacturing moulded articles, preferably a tablet machine, with a rotating die plate (14) and a stationary filling shoe (16) assigned to it to fill in the material component to be pressed into the die of the die plate (14), whereby the filling shoe (16), which is mounted on a height-adjustable socket (20) via a base plate (20), is adjustable in height with respect to the surface of the rotating die plate, **characterized in that** the filling shoe (16) can be adjusted in height by means of a servo motor (15) and a measurement device is provided that measures the distance between the base plate (20) of the filling shoe (16) and the surface of the die plate (14).

2. Apparatus in accordance with claim 1, **characterized in that** the distance values measured by the distance measuring device can be displayed using an output device.

3. Apparatus in accordance with claim 1 or 2, **characterized in that** the distance values are a control variable of a control circuit for controlling the distance of the filling shoe (16) from the die plate (14).

## Revendications

1. Dispositif pour la fabrication de pièces moulées, de préférence pastilleuse, avec un disque à matrice rotatif (14) et un sabot de remplissage stationnaire (16) associé à celui-ci en vue du versement du matériau d'insertion à presser dans des matrices du disque à matrice (14), le sabot de remplissage (16) qui est monté par l'intermédiaire d'une plaque de fond (18) sur un socle réglable en hauteur (20) étant réglable en hauteur par rapport à la surface du disque à matrice rotatif, **caractérisé en ce que** le sabot de remplissage (16) est réglable en hauteur au moyen d'un moteur de commande (15) et un dispositif de mesure qui mesure l'écart entre la plaque de fond (18) du sabot de remplissage (16) et la surface du disque à matrice (14) est prévu.

2. Dispositif selon la revendication 1, **caractérisé en ce que** les valeurs d'écart mesurées par le dispositif de mesure d'écart sont affichables par l'intermédiaire d'un dispositif de sortie.

3. Dispositif selon la revendication 1 ou 2, **caractérisé en ce que** les valeurs d'écart sont une grandeur réglée d'un circuit régulateur en vue de la régulation de l'écart du sabot de remplissage (16) par rapport au disque à matrice (14).
